# EUROPÄISCHE PATENTSCHRIFT

(11) **EP 1 984 130 B1**
(45) Veröffentlichungstag und Bekanntmachung des Hinweises auf die Patenterteilung: **23.06.2010**
(21) Anmeldenummer: 07711483.3
(22) Anmeldetag: 09.02.2007
(51) Int. Cl.: B21D 1/02, B21D 5/02

(54) **RICHTVORRICHTUNG UND RICHTVERFAHREN FÜR EIN METALLBAND**
STRAIGHTENING DEVICE AND STRAIGHTENING METHOD FOR A METAL STRIP
DISPOSITIF DE DIRECTION ET PROCÉDÉ DE DIRECTION POUR BANDE DE MÉTAL

(30) Priorität: 10.02.2006 DE 102006006530
(43) Veröffentlichungstag der Anmeldung: 29.10.2008
(73) Patentinhaber: Betriebsforschungsinstitut VDEh Institut für angewandte Forschung GmbH, 40237 Düsseldorf (DE)
(72) Erfinder: DEUTSCHER, Oswald, 40470 Düsseldorf (DE); GORGELS, Frank, 52080 Aachen (DE); KURZYNSKI, Jochen, 40625 Düsseldorf (DE); LATHE, Roger, 40625 Düsseldorf (DE); PÜTZ, Paul, Dieter, 40699 Erkrath (DE)
(74) Vertreter: Von Renesse, Dorothea
(86) Internationale Anmeldenummer: PCT/EP2007/001114
(87) Internationale Veröffentlichungsnummer: WO 2007/090663

(56) Entgegenhaltungen:
- EP-A1- 0 595 072
- DE-A1- 1 527 621
- DE-A1- 2 249 568
- US-A- 3 605 470

## Beschreibung

Die Erfindung betrifft eine Richtvorrichtung und ein Richtverfahren für ein Metallband und nimmt die Priorität der deutschen Patentanmeldung 10 2006 006 530.1 in Anspruch.

Bei der Endbearbeitung von Metallbändern, beispielsweise von Feinblech werden in der Praxis regelmäßig zwei Prozessstufen eingesetzt. Zum einen der so genannte Dressierwalzprozess und zum anderen der Streckbiegerichtprozess. Beim Dressieren werden die mechanischen Eigenschaften für ein möglicherweise nach der Endbearbeitung erfolgendes Tiefziehen eingestellt, wie beispielsweise der so genannte n-Wert und die Streckgrenze. Ferner wird im Dressierprozess die gewünschte Oberflächenbeschaffenheit eingestellt. Mit dem Streckbiegerichtprozess wird dann abschließend die gewünschte Planheit des Bandes hergestellt.

Aus der gattungsgemäßen DE 22 49 568 A1 ist ein Verfahren und eine Vorrichtung zum Richten von Blechen und Bändern aus Metall bekannt, mit denen die Bleche, bzw. die Bänder geglättet werden können, ohne dass es zu der Ausbildung von Mikroriffelungen kommt. Bei der dort beschriebenen Vorrichtung verläuft das Band um eine Arbeitswalze. Eine erste Reaktionswalze bildet mit der Arbeitswalze einen ersten Walzspalt. Eine zweite Reaktionswalze bildet mit der Arbeitswalze einen zweiten Walzspalt. Der zwischen der Arbeitswalze und den beiden Reaktionswalzen erfolgende Druck auf das Band wird mittels einer Druckwalze aufgebracht, die auf die Arbeitswalze drückt. Der zwischen der einen Reaktionswalze und der Arbeitswalze herrschende Druck muss hoch genug sein, damit in Verbindung mit den in dem Band an diesem Druckpunkt vorhandenen Biegebeanspruchungen das Material in einer Größe verformt wird, welche ausreicht, um die Unstetigkeiten der Streckgrenze zumindest in dem Bereich der Oberfläche liegenden Schichten zu unterdrücken. Gemäß DE 22 49 568 A1 kann die dort beschriebene Vorrichtung in Verbindung mit anschließenden Biege- und/oder Glättwalzen in jeder Form, Anordnung und mit jeder möglichen Anzahl von anschließenden Walzen verwendet werden. Diese Biege- und/oder Glättwalzen können dazu verwendet werden, um eine weitere Glättwirkung zu erzielen oder um den Rollensatz, welche auch als Querbiegung oder Rillung bezeichnet wird, zu entfernen.

Aus der US 3/605,470 ist es bekannt, eine Vorrichtung mit einer ersten Rolle und einer zweiten Rolle vorzusehen, die derart zueinander angeordnet sind, dass ein Metallband unter teilweiser Umschlingung über die erste Rolle und dann unter teilweiser Umschlingung über die zweite Rolle geführt wird. Der ersten Rolle sind zwei Hohlzylinder gegenüberliegend angeordnet, sodass zwischen der ersten Rolle und den beiden Hohlzylindern ein Spalt gebildet wird. Ferner ist eine Stützwalze vorgesehen, die die erste Rolle stützt. Diese Stützrolle wird wiederum über elastische Stützen abgestützt.

Vor diesem Hintergrund liegt der Erfindung die Aufgabe zugrunde, die Endbearbeitung von Metallbändern zu vereinfachen.

Diese Aufgabe wird durch die Gegenstände der nebengeordneten Ansprüche gelöst. Vorteilhafte Ausführungsformen sind in den Unteransprüchen angegeben.

Die Erfindung geht von dem Grundgedanken aus, dass das Einstellen mechanischer Eigenschaften, wie es bisher in dem so genannten Dressierwalzprozess erfolgt ist, auch in einem Richtprozess, beispielsweise einem Streckbiegerichtvorgang, eingestellt werden kann. Dafür wird eine Richtvorrichtung vorgesehen, bei der zu den herkömmlichen Richtrollen zusätzlich zumindest eine Druckwalze vorgesehen wird, die einer Richtrolle gegenüberliegend angeordnet ist und mit der eine einseitige Druckverformung des Metallbands bewirkt werden kann. Die Druckwalze weist eine texturierte Oberfläche auf. Damit ist es möglich, eine Texturierung in die Metallbandoberfläche einzubringen. Unter einer texturierten Oberfläche wird insbesondere eine Oberfläche verstanden, auf der einzelne Erhebungen oder Vertiefungen vorgesehen sind. Insbesondere kann einer der Oberflächentypen Shotblast, EDT, EBT (deterministisch oder pseudostochastisch), Lasertex und Topochrom vorgesehen sein.

Erfindungsgemäß wird der Spannungszustand im Metallband im Moment seiner Biegung über die Richtrolle ausgenutzt. Durch die Biegung wird ein Längszugspannungsverlauf über den Metallbandquerschnitt eingestellt, dessen maximaler Wert im Bereich der der Richtrolle gegenüberliegenden Oberfläche des Metallbands anliegt. Indem nun diese Oberfläche mit einer Druckwalze belastet wird und damit zumindest der oberflächennahe Bereich mit einer zusätzlichen Spannung beaufschlagt wird, kann zumindest in diesem Bereich ein Spannungszustand eingestellt werden, der oberhalb der Fließgrenze liegt, so dass die gewünschten mechanischen Eigenschaften, z. B. der n-Wert oder die Streckgrenze, aber auch die gewünschte Oberflächenbeschaffenheit eingestellt werden können.

Die erfindungsgemäße Richtvorrichtung weist mindestens eine erste und eine zweite Richtrolle auf, über die das zu richtende Metallband in der für das Biegerichten typischen mäandemden Bandführung geführt werden kann. Das Metallband wird unter teilweiser Umschlingung über die erste Richtrolle und dann unter teilweiser Umschlingung über die zweite Richtrolle geführt, wobei die erste Richtrolle mit einer ersten Oberfläche des Metallbands in Kontakt kommt und die zweite Richtrolle mit der dieser Oberfläche gegenüberliegenden Oberfläche des Metallbands in Kontakt kommt. Um den Grad der Biegung des Metallbands einstellen zu können, können die Richtrollen angestellt werden, also in Radialrichtung verlagert oder beispielsweise um eine senkrecht zur Längsachse stehenden Schwenkachse verschwenkt werden.

Erfindungsgemäß ist mindestens eine Druckwalze mit texturierter Oberfläche vorgesehen, die zu einer Richtrolle als Gegenwalze angeordnet ist und mit der eine einseitige Druckverformung des Metallbands bewirkt werden kann. Um den für die Einstellung der gewünschten mechanischen Eigenschaften bzw. der gewünschten Oberflächenbeschaffenheit notwendigen Spannungszustand auf der durch die Druckwalze belasteten Seite des Metallbands einstellen zu können, ist die Druckwalze einstellbar ausgebildet und weist insbesondere einen Wirkelement auf, mit dem die Druckwalze mit einem vorbestimmten Druck auf das Metallband gedrückt werden kann. Ergänzend oder alternativ können Stützwalzen vorgesehen sein, die die Druckwalze abstützen. Grundsätzlich kann der aus Dressiergerüsten bekannte Aufbau der Abstützung einer Druckwalze für die Abstützung der Druckwalze in der erfindungsgemäßen Richtvorrichtung vorgesehen sein.

Als einseitige Druckverformung wird insbesondere eine Druckverformung des Metallbands verstanden, die im Gegensatz zum Walzen nicht das Metallband über seinen gesamten Querschnitt druckverformt. Insbesondere bevorzugt wird unter einer einseitigen Druckverformung eine Druckverformung verstanden, die von der mit der Druckwalze beaufschlagten Oberfläche eine Eindringtiefe von ca. 75% des Metallbandquerschnitts aufweist, insbesondere bevorzugt 50% des Metallbandquerschnitts. In einer bevorzugten Ausführungsform wird die Druckverformung auf den Bereich der Oberfläche beschränkt, auf die die Druckwalze einwirkt. Dieser oberflächennahe Bereich weist insbesondere mindestens die Tiefe der sogenannten Lüdersbänder auf. Als oberflächen naher Bereich wird insbesondere ein Bereich mit einer Eindringtiefe von maximal 10% des Metallbandquerschnitts, insbesondere bevorzugt 1% des Metanbandquerschnitts verstanden.

In einer bevorzugten Ausführungsform ist in der ersten Richtrolle eine erste Druckwalze als Gegenwalze und der zweiten Richtrolle eine zweite Druckwalze als Gegenwalze zugeordnet, wobei die erste Druckwalze eine texturierte Oberfläche und die zweite Druckwalze eine glatte Oberfläche aufweist. Dies ermöglichst es, auf der einen Seite des Metallbands eine texturierte Oberfläche einzuprägen, während auf der gegenüberliegenden Seite des Metallbands eine glatte Oberfläche erzeugt wird. Alternativ kann die zweite Druckwalze ebenfalls eine texturierte Oberfläche aufweisen.

In einer bevorzugten Ausführungsform der Erfindung weist die erste und/oder die zweite Richtrolle eine texturierte Oberfläche auf.

In einer bevorzugten Ausführungsform können die Richtrollen und die Druckwalzen den gleichen Durchmesser aufweisen. Alternativ können die Druckwalzen größere oder kleinere Durchmesser als die Richtrollen aufweisen.

In einer bevorzugten Ausführungsform können eine oder mehrere Richtrollen oder Druckrollen als Messrolle ausgeführt werden. Insbesondere wird durch diese Messrolle die Temperatur-, Schubspannungs- und/oder Druckverteilung gemessen.

Das erfindungsgemäße Richtverfahren sieht vor, dass das über eine Richtrolle gebogene Metallband auf der der Richtrolle gegenüberliegenden Oberfläche ein seitig mit einer Druckwalze mit texturierter Oberfläche druckverformt wird. Insbesondere bevorzugt erfolgt diese Druckverformung nur im Bereich der Oberfläche des Metallbands.

Insbesondere bevorzugt wird in dem Metallband durch das Biegen über die Richtrolle eine Längszugspannungsverlauf über den Metallbandquerschnitt eingestellt, bei dem die an der der Richtrolle gegenüberliegenden Oberfläche des Metallbands anliegende Längszugspannung geringer ist als die Fließgrenze des Metallbands und dass durch eine auf diese Oberfläche einwirkende Druckwalze eine zusätzliche Spannung erzeugt wird, so dass das Metallband im Bereich dieser Oberfläche mit einer Gesamtspannung oberhalb der Fließgrenze belastet wird.

Das erfindungsgemäße Verfahren und die erfindungsgemäße Richtvorrichtung werden insbesondere bevorzugt in einem Streckbiegerichtprozess eingesetzt. Insbesondere bevorzugt sind den Richtrollen vor- bzw. nachgeordnet Brems- und Treibrollengruppen vorgesehen. Alternativ können das erfindungsgemäße Richtverfahren und die erfindungsgemäße Richtvorrichtung im Rahmen einer Formschlussbiegemaschine eingesetzt werden.

Insbesondere bevorzug wird das erfindungsgemäße Richtverfahren und die erfindungsgemäße Richtvorrichtung zum Richten von sogenannten Kohlenstoffstählen verwendet, die eine ausgeprägte Streckgrenze aufweisen und damit bei Zugverformung Lüdersbänder zeigen.

Insbesondere bevorzugt wird das Richtverfahren unter Nutzung einer Messrolle angewendet. Diese Messrolle wird verwendet, um insbesondere die mechanischen Eigenschaften und die Planheit der verarbeiteten Bänder einzustellen. '

Nachfolgend wird die Erfindung anhand einer lediglich ein Ausführungsbeispiel darstellenden Zeichnung näher erläutert. Darin zeigen:
- Fig. 1: eine Richtrolle und die der Richtrolle gegenüberliegen angeordnete Druckwalze der erfindungsgemäßen Richtvorrichtung in einer schemati- schen Seitenansicht und
- Fig. 2: den in dem Metallband durch das Biegen über die Richtrolle eingestellten Längszugspannungsverlauf über den Metallbandquerschnitt.

Die Richtvorrichtung dieses Ausführungsbeispiels weist mindestens zwei Richtrollen mit ihnen gegenüberliegen angeordneten Druckwalzen auf, von denen in der Fig. 1 nur die erste Paarung aus Richtrolle 1 und Druckwalze 2 dargestellt ist. Das zu richtende Metallband 3 ist über die Richtrolle 1 gebogen geführt und mit Längszugspannungen F_{Z} beaufschlagt. Die der Richtrolle 1 gegenüberliegende Druckwalze 2 bewirkt eine einseitige Druckverformung des Metallbands 3.

In Fig. 2 ist der Längszugspannungsverlauf über den Querschnitt des Metallbands dargestellt. Zu erkennen ist, dass die Längszugspannung im Bereich der der Richtrolle 1 gegenüberliegenden Oberfläche am größten ist. In dem in diesem Bereich durch eine auf die Oberfläche einwirkende Druckwalze eine zusätzliche Spannung erzeugt wird, wird das Spannungsniveau in diesem Bereich über das dargestellte Längszugspannungsniveau erhöht und über die Fließgrenze angehoben, so dass die Einstellung von mechanischen Eigenschaften oder Oberflächenbeschaffenheiten erreicht werden kann.

## Patentansprüche

1. Richtvorrichtung für ein Metallband mit einer ersten Richtrolle und einer zweiten Richtrolle, die derart zueinander angeordnet sind, dass das Metallband unter teilweiser Umschlingung über die erste Richtrolle und dann unter teilweiser Umschlingung über die zweite Richtrolle geführt wird, wobei einer der Richtrollen (1) gegenüberliegend eine Druckwalze (2) angeordnet ist, mit der eine einseitige-Druckverformung des Metallbands (3) bewirkt werden kann, **dadurch gekennzeichnet, dass** die Druckwalze (2) eine texturierte Oberfläche aufweist.

2. Richtvorrichtung nach Anspruch 1, **dadurch gekennzeichnet, dass** der ersten Richtrolle (1) gegenüberliegend eine erste Druckwalze (2) angeordnet ist, mit der eine einseitige Druckverformung auf einer ersten Seite des Metallbands (3) bewirkt werden kann, und der zweiten Richtrolle (1) gegenüberliegend eine zweite Druckwalze (2) angeordnet ist, mit der eine einseitige Druckverformung auf einer zweiten Seite des Metallbands (3) bewirkt werden kann, wobei die erste und/oder die zweite Druckwalze eine texturierte Oberfläche aufweist.

3. Richtvorrichtung nach Anspruch 2, **dadurch gekennzeichnet, dass** die erste Druckwalze (2) eine texturierte Oberfläche und die zweite Druckwalze (2) eine glatte Oberfläche aufweist.

4. Richtvorrichtung nach einem der Ansprüche 1 bis 3, **dadurch gekennzeichnet, dass** die erste und/oder die zweite Richtrolle (1) eine texturierte Oberfläche aufweist/aufweisen.

5. Richtvorrichtung nach einem der Ansprüche 1 bis 4, **dadurch gekennzeichnet, dass** eine Druckwalze (2) und/oder eine Richtrolle (1) als Messrolle ausgebildet ist.

6. Richtverfahren für ein Metallband, **dadurch gekennzeichnet, dass** das über eine Richtrolle (1) gebogene Metallband (3) auf der der Richtrolle (1) gegenüberliegenden Oberfläche einseitig mit einer Druckwalze (2) mit texturierter Oberfläche druckverformt wird.

7. Richtverfahren nach Anspruch 6, **dadurch gekennzeichnet, dass** die einseitige Druckverformung eine Eindringtiefe von der mit der Druckwalze (2) beaufschlagten Oberfläche von 75% des Metallbandquerschnitts aufweist.

8. Richtverfahren nach einem der Ansprüche 6 oder 7, **dadurch gekennzeichnet, dass** in dem Metallband (3) durch das Biegen über die Richtrolle (1) ein Längszugspannungsverlauf über den Metallbandquerschnitt eingestellt wird, bei dem die an der der Richtrolle (1) gegenüberliegenden Oberfläche des Metallbands (3) anliegende Längszugspannung geringer ist als die Fließgrenze, und dass durch eine auf diese Oberfläche einwirkende Druckwalze (2) eine zusätzliche Spannung erzeugt wird, so dass das Metallband (3) im Bereich dieser Oberfläche mit einer Gesamtspannung oberhalb der Fließgrenze belastet wird.

## Claims

1. Straightening device for a metal strip, with a first straightening roller and a second straightening roller which are arranged with respect to each other such that the metal strip is guided over, while being partly wrapped over, the first straightening roller and then guided over, while being partly wrapped over, the second straightening roller, wherein one of the straightening rollers (1) is arranged opposite a press roller (2) with which a unilateral compression deformation of the metal strip (3) can be achieved, **characterised in that** the press roller (2) has a textured surface.

2. Straightening device according to claim 1, **characterised in that** the first straightening roller (1) is arranged opposite a first press roller (2) with which a unilateral compression deformation can be achieved on a first side of the metal strip (3), and the second straightening roller (1) is arranged opposite a second press roller (2) with which a unilateral compression deformation can be achieved on a second side of the metal strip (3), wherein the first and/or second press roller has a textured surface.

3. Straightening device according to claim 2, **characterised in that** the first press roller (2) has a textured surface and the second press roller (2) has a smooth surface.

4. Straightening device according to any of claims 1 to 3, **characterised in that** the first and/or second straightening roller (1) has/have a textured surface.

5. Straightening device according to any of claims 1 to 4, **characterised in that** a press roller (2) and/or a straightening roller (1) is formed as a measurement roller.

6. Straightening method for a metal strip, **characterised in that** the metal strip (3) bent over a straightening roller (1) is unilaterally compression deformed on the surface opposite the straightening roller (1) by a press roller (2) with textured surface.

7. Straightening method according to claim 6, **characterised in that** the unilateral compression deformation has a penetration depth of the surface exposed to the press roller (2) of 75% of the metal strip cross-section.

8. Straightening method according to claim 6 or 7, **characterised in that** in the metal strip (3), by bending over the straightening roller (1), a longitudinal tensile stress development is set over the metal strip cross-section, in which the longitudinal tension stress on the surface of the metal strip (3) lying opposite the straightening roller (1) is less than the yield point, and **in that** a press roller (2) acting on this surface generates an additional stress such that the metal strip (3) in the area of this surface is loaded with a total stress above the yield point.

## Revendications

1. Dispositif de dressage pour un feuillard métallique, avec un premier rouleau dresseur et un deuxième rouleau dresseur qui sont disposés l'un par rapport à l'autre de telle sorte que le feuillard métallique passe sur le premier rouleau dresseur en s'enroulant partiellement autour de lui, puis passe sur le deuxième rouleau dresseur en s'enroulant partiellement autour de lui, sachant qu'un cylindre presseur (2) est disposé en vis-à-vis d'un des rouleaux dresseurs (1), cylindre qui permet de produire une déformation en pression unilatérale du feuillard métallique (3), **caractérisé en ce que** le cylindre presseur (2) présente une surface texturée.

2. Dispositif de dressage selon la revendication 1, **caractérisé en ce que** qu'un premier cylindre presseur (2) est disposé en vis-à-vis du premier rouleau dresseur (1), cylindre qui permet de produire une déformation en pression unilatérale sur un premier côté du feuillard métallique (3), et un deuxième cylindre presseur (2) est disposé en vis-à-vis du deuxième rouleau dresseur (1), cylindre qui permet de produire une déformation en pression unilatérale sur un deuxième côté du feuillard métallique (3), sachant que le premier et/ou le deuxième cylindre presseur présente une surface texturée.

3. Dispositif de dressage selon la revendication 2, **caractérisé en ce que** le premier cylindre presseur (2) présente une surface texturée et le deuxième cylindre presseur (2) présente une surface lisse.

4. Dispositif de dressage selon l'une des revendications 1 à 3, **caractérisé en ce que** le premier et/ou le deuxième rouleau dresseur (1) présente/présentent une surface texturée.

5. Dispositif de dressage selon l'une des revendications 1 à 4, **caractérisé en ce qu'**un cylindre presseur (2) et/ou un rouleau dresseur (1) est conçu comme rouleau mesureur.

6. Procédé de dressage pour un feuillard métallique, **caractérisé en ce que** le feuillard métallique (3) cintré sur un rouleau dresseur (1) est, sur la surface opposée au rouleau dresseur (1), déformé unilatéralement en pression par un cylindre presseur (2) à surface texturée.

7. Procédé de dressage selon la revendication 6, **caractérisé en ce que** la déformation en pression unilatérale présente une profondeur de pénétration de la surface sollicitée par le cylindre presseur (2) qui est égale à 75% de la section du feuillard métallique.

8. Procédé de dressage selon la revendication 6 ou 7, **caractérisé en ce que**, par le cintrage sur le rouleau dresseur (1), on établit dans le feuillard métallique (3) une allure de contrainte de traction longitudinale sur la section du feuillard métallique selon laquelle la contrainte de traction longitudinale appliquée sur la surface du feuillard métallique (3) qui est opposée au rouleau dresseur (1) est inférieure à la limite apparente d'élasticité, et **en ce qu'**on produit une contrainte supplémentaire par un cylindre presseur (2) agissant sur cette surface, de sorte que le feuillard métallique (3) est, dans la région de cette surface, sollicité avec une contrainte totale supérieure à la limite apparente d'élasticité.
